# FASCICULE DE BREVET EUROPEEN

(11) **EP 1 314 454 B1**
(45) Date de publication et mention de la délivrance du brevet: **28.06.2006**
(21) Numéro de dépôt: 02354179.0
(22) Date de dépôt: 19.11.2002
(51) Int. Cl.: A63B 5/08

(54) **Tremplin de gymnastique réglable en élasticité destiné à l'entraînement et à la compétition**
Gymnastiksprungbrett mit verstellbarer Federhärte für Training oder Wettkampf
Gymnastics springboard with adjustable elasticity for training or competition

(30) Priorité: 27.11.2001 FR 0115404
(43) Date de publication de la demande: 28.05.2003
(73) Titulaire: Gymnova S.A., St. Jean du Désert, 13012 Marseille (FR)
(72) Inventeur: Barbafieri, Gérard, 13375 Marseille Cédex 12 (FR); Miceli, Henri, 13375 Marseille Cédex 12 (FR)
(74) Mandataire: Hecké, Gérard

(56) Documents cités:
- DE-A- 2 103 315
- FR-A- 2 673 114
- FR-A- 2 725 907
- US-A- 4 460 170

## Description

### Domaine technique de l'invention

Les tremplins pour la pratique de la gymnastique sont destinés à améliorer les performances des gymnastes dans l'exécution de figures acrobatiques ou dans le franchissement d'agrès, notamment le cheval de saut ou , plus récemment, la table de saut.

Ces tremplins ont des dimensions déterminées par la Fédération Intemationale de Gymnastique, qui sont actuellement 1200 x 600 mm et 220 mm de hauteur avec une élasticité identique, indépendante du poids du gymnaste qui peut varier entre 30kg et 80kg.

### Etat de la technique

Il existe des tremplins réglables en élasticité, mais les opérations de réglage restent compliquées, notamment si elles nécessitent la suppression ou le rajout de ressorts d'amortissement. Des défauts peuvent apparaître susceptibles d'affaiblir les zones d'impact avec des risques de rupture du plateau, et de rendre le tremplin peu homogène en souplesse. De plus, la visualisation de la zone efficace d'impact n'est pas toujours matérialisée sur le plateau du tremplin.

Le document FR 9102434 décrit un tremplin de gymnastique ayant un revêtement superficiel qui matérialise la zone d'impact. Ce tremplin n'est pas destiné à la compétition, car il n'a pas les dimensions requises, et l'élasticité de la zone d'impact n'est pas homogène.

### Objet de l'invention

L'objet de l'invention à pour but de supprimer les inconvénients, et consiste à réaliser un tremplin de gymnastique pour l'entraînement et la compétition, ayant une zone d'impact homogène, et une élasticité pouvant être facilement ajustée.

Le tremplin selon l'invention comporte à cet effet un plateau supérieur revêtu d'un revêtement subdivisé en deux zones distinctes permettant de démarquer visuellement la zone d'impact, laquelle présente une structure homogène, et élastique variant en dureté par l'intermédiaire :
- d'une plaque intermédiaire galbée articulée au châssis en son extrémité basse par une chamière, et se trouvant en appui par des organes de roulements en son extrémité haute sous le milieu de la zone d'impact du plateau, le châssis étant plus large que la plaque intermédiaire galbée,
- d'une barre d'appui réglable coopérant avec la plaque intermédiaire galbée entre deux positions longitudinales par la manoeuvre d'un élément d'actionnement, ladite barre étant guidée par des rails dans le trou du châssis,
- et d'un système rapide d'ajout ou de suppression de ressorts positionnés par dessous le châssis par un mouvement combiné de compression et de rotation à travers des trous oblongs.

### Description d'un mode de réalisation préférentiel

La Figure 1 montre une vue en perspective du tremplin selon l'invention. Il comporte un plateau (1) supérieur recouvert d'un revêtement souple équipé de moyens de repérage visuel, un châssis (2) formé par une plaque de base percée d'un trou (3), et une plaque intermédiaire (5) galbée.

La plaque galbée (5) vers le haut, est dotée de charnières (6) à l'une des extrémités, d'une barre d'appui réglable (7), et d'organes de roulements (8) à l'extrémité opposée prenant appui sur la face inférieure du plateau (1). Un système de réglage (9) permet d'ajuster l'élasticité, et une sangle de retenue (10) est agencée entre le plateau supérieur (1) et le châssis (2). Des patins antidérapants (non représentés) sont prévus sous le châssis (2).

La Figure 2 est une vue de dessus du tremplin, et représente les deux zones distinctes du plateau (1), comprenant une première zone A de couleur foncée constituant la partie inactive du tremplin, et la deuxième zone B constituant la partie la plus efficace et homogène du tremplin.

La Figure 3 montre le tremplin vu de côté. La barre d'appui (7) de la plaque galbée (5) est déplaçable entre le point C, ce qui rendra le tremplin souple, et le point D, ce qui rendra le tremplin plus dur. Les traits pointillés du plateau (1) représentent le tremplin en charge maximum.

La Figure 4 montre une vue de dessus du tremplin, après enlèvement du plateau (1) et de la plaque intermédiaire galbée (5). On remarque le système de coulisse de la barre d'appui (7), et une paire de guides (11 et 11') évitant tout effet de coincement lors de l'actionnement d'un levier de réglage rapide (12) de la barre d'appui (7).

Le levier de réglage (12) est fixé au point (13) sur le châssis (2), et est articulé au point (14). Ce levier est télescopique pour ne pas faire saillie du tremplin après le réglage. Une série de trous(15) et d'encoches (16) sont ménagés dans le châssis (2) pour autoriser le positionnement rapide des ressorts (4) amovibles.

La figure 5 montre, en coupe, le positionnement d'un ressort amovible (4) sur le châssis (2).

La figure 6 représente une vue de dessus de la figure 5, avec le ressort amovible (4) prenant appui sur la platine (18).

La zone d'impact efficace du tremplin est facilement repérable visuellement par le gymnaste, est réglable en dureté, et présente une structure homogène pour tous les réglages sans affaiblir le tremplin.

Le revêtement anti-dérapant qui recouvre le plateau (1) du tremplin est réalisé en deux couleurs différentes : une couleur qui délimite la partie A inefficace du tremplin (figure 2), et une autre couleur, pour attirer l'oeil sur la zone efficace et homogène du tremplin (la partie B de la figure 2).

La plaque galbée (5) est une plaque élastique à effet ressort, en présentant une structure rigide, résistante et fortement déformable sous l'effort. Elle est réalisée en un matériau composite à base de résine et de fibres de renforcement, notamment fibres de verre, fibres de carbone ou tout autre matériau élastique résistant.

Les organes de roulements (8) à l'extrémité de la plaque intermédiaire galbée (5) sont agencés sous le milieu de la zone d'impact du tremplin, et servent à limiter l'usure, le frottement et à ne pas freiner la descente du plateau (1) lors du saut du gymnaste. Le déplacement total des organes de roulements (8) sous le plateau (1) est d'environ 30 mm entre une position sans charge et une position de charge maximale (l'impact du saut du gymnaste) d'environ 2500 Kg (voir en traits pointillés sur la Figure 3). Le faible déplacement évite d'altérer l'homogénéité de la zone d'impact. La charnière (6) sert à donner les degrés de liberté de la plaque intermédiaire galbée (5) afin d'exploiter toute sa flexibilité.

La barre d'appui réglable (7) de la plaque intermédiaire (5) est formée par un tube rond en métal, lequel est guidé à l'aide de rails (11 et 11' - figure 4) dans le trou (3) du châssis (2). Ce déplacement du point C au point D (figure 3) assoupli ou durci l'extrémité de la plaque intermédiaire (5) au niveau de la zone d'impact du tremplin au voisinage des roulements (8).

Le déplacement de la barre d'appui (7) est rendu possible par une crémaillère (9 - fig.1) ou par un levier télescopique (12 - fig.4), ou tout autre système tel que pédale permettant un réglage rapide.

Le trou (3) du châssis (2) sert à guider la barre d'appui (7), mais aussi à loger entièrement la plaque galbée (5) lors d'un impact violent (pointillés de la figure 3). De ce fait, on augmente l'amplitude d'enfoncement du plateau (1) donc l'efficacité du tremplin.

Le système de ressorts (4) interchangeables permet d'enlever ou de rajouter des ressorts, ou de changer la dureté ou le type de ressorts avec une grande facilité. Le châssis (2) peut comporter une multitude de trous de forme oblong afin d'ajuster le nombre et l'emplacement des ressorts (4) nécessaires par rapport au gabarit du gymnaste.

Pour ajouter un ressort (4), il suffit de le loger dans un trou oblong sur le châssis (2), de le comprimer légèrement contre le plateau (1) et de le faire tourner d'un quart de tour avec la barrette de manipulation (17), afin de verrouiller la platine (18) dans les encoches (16). Les trous (15) et les encoches (16) peuvent avoir des formes différentes (triangulaire, rectangulaire, ou tout autre forme autre que circulaire).

La combinaison des deux ensembles constitués par la plaque (5) courbe réglable et les ressorts (4) interchangeables, permet d'avoir un tremplin qui s'adapte très rapidement et très facilement à des gabarits de gymnastes différents (de 30 à 80 Kg).

## Revendications

1. Tremplin de gymnastique réglable en élasticité, **caractérisé en ce qu'**il comporte un plateau (1) supérieur revêtu d'un revêtement subdivisé en deux zones distinctes (A et B), permettant de démarquer visuellement la zone d'impact (B), laquelle présente une structure homogène, et élastique variant en dureté par l'intermédiaire :
- d'une plaque intermédiaire galbée (5) articulée au châssis (2) en son extrémité basse par une charnière (6), et se trouvant en appui par des organes de roulements (8) en son extrémité haute sous le milieu de la zone d'impact (B) du plateau (1), le châssis (2) étant plus large que la plaque intermédiaire galbée (5),
- d'une barre d'appui réglable (7) coopérant avec la plaque intermédiaire galbée (5) entre deux positions longitudinales (C,D) par la manoeuvre d'un élément d'actionnement, ladite barre étant guidée par des rails (11 et 11') dans un trou (3) du châssis (2),
- et d'un système rapide d'ajout ou de suppression de ressorts (4) positionnés par dessous le châssis (2) par un mouvement combiné de compression et de rotation à travers d'autres trous du châssis qui sont oblongs (15).

2. Tremplin de gymnastique selon la revendication 1, **caractérisé en ce que** les deux zones (A et B) du revêtement du plateau supérieur (1) présentent des couleurs contrastées.

3. Tremplin de gymnastique selon la revendication 1, **caractérisé en ce que** la plaque intermédiaire galbée (5) est réalisée en un matériau composite à base de résine et de fibres de renforcement, notamment de fibres de verre, de fibres de carbone ou tout autre matériau élastique résistant.

4. Tremplin de gymnastique selon la revendication 1, **caractérisé en ce que** l'élément d'actionnement est formé par une crémaillère à molette (9) permettant un réglage rapide.

5. Tremplin de gymnastique selon la revendication 1, **caractérisé en ce que** l'élément d'actionnement est formé par un levier de réglage (12).

6. Tremplin de gymnastique selon la revendication 1, **caractérisé en ce que** les ressorts (4) comportent des platines (18) de support introduites à travers les trous oblongs (15) du châssis (2).

7. Tremplin de gymnastique selon la revendication 6, **caractérisé en ce que** les platines (18) des ressorts (4) sont logées dans des encoches (16) du châssis (2).

## Claims

1. A gymnastics springboard with adjustable elasticity, comprising a top board (1) covered with a coating subdivided into two distinct zones (A and B) enabling the impact zone (B) to be defined visually, which presents a homogeneous and flexible structure with a hardness able to be adjusted by means of:
- a curved intermediate plate (5) articulated on the frame (2) at its bottom end by a hinge (6) and bearing by rolling means (8) at its top end under the middle of the impact zone (B) of the board (1), the frame (2) being wider than the curved intermediate plate (5),
- an adjustable support bar (7) cooperating with the curved intermediate plate (5) between two longitudinal positions (C and D) by maneuvering an actuating member, said bar being guided by rails (11 and 11') in an hole (3) of the frame (2),
- and a system for quick addition or removal of springs (4) positioned underneath the frame (2) by a combined compression and rotation movement through other holes (15) of the frame which are oblong.

2. The gymnastics springboard according to claim 1, wherein the two zones (A and B) of the coating of the top board (1) present contrasted colors.

3. The gymnastics springboard according to claim 1, wherein the curved intermediate plate (5) is made of a resin-based composite material strengthened with fibers, in particular glass fibers, carbon fibers or any other resistant flexible material.

4. The gymnastics springboard according to claim 1, wherein the actuating member is formed by a rack with an adjustment wheel (9) enabling adjustment to be performed quickly.

5. The gymnastics springboard according to claim 1, wherein the actuating member is formed by an adjustment lever (12).

6. The gymnastics springboard according to claim 1, wherein the springs (4) comprise support plates (18) inserted through the oblong holes (15) of the frame (2).

7. The gymnastics springboard according to claim 6, wherein the plates (18) of the springs (4) are housed in notches (16) of the frame (2).

## Patentansprüche

1. Sprungbrett zum Geräteturnen, das in der Elastizität verstellbar ist, **dadurch gekennzeichnet, dass** es eine obere Platte (1) umfasst, die mit einer Beschichtung versehen ist, die in zwei unterschiedliche Bereiche (A und B) aufgeteilt ist, die eine visuelle Abgrenzung der Prellzone (B) erlauben, die einen gleichmäßigen und elastischen Aufbau aufweist, der in der Härte variabel ist durch:
- eine gewölbte Zwischenplatte (5), die an ihrem unteren Ende mittels eines Gelenks (6) an den Rahmen (2) angelenkt ist und an ihrem oberen Ende mittels Lagervorrichtungen (8) unter der Mitte der Prellzone (B) der Platte (1) anliegt, wobei der Rahmen (2) breiter ist als die gewölbte Zwischenplatte (5),
- eine verstellbare Auflagestange (7), die mit der gewölbten Zwischenplatte (5) zwischen zwei Längspositionen (C, D) zusammenwirkt, und zwar durch Bewegen eines Betätigungselements, wobei die genannte Stange in der Öffnung (3) des Rahmens (2) mittels Schienen (11 und 11') geführt ist,
- und ein System zum Schnellein- oder -ausbau von Federn (4), die von unten durch den Rahmen (2) durch eine kombinierte Kompressions- und Rotationsbewegung durch Langlöcher (15) hindurch positioniert werden.

2. Sprungbrett zum Geräteturnen nach Anspruch 1, **dadurch gekennzeichnet, dass** die beiden Zonen (A und B) der Beschichtung der oberen Platte (1) kontrastierende Farben aufweisen.

3. Sprungbrett zum Geräteturnen nach Anspruch 1, **dadurch gekennzeichnet, dass** die Zwischenplatte (5) aus einem Verbundmaterial auf Basis von Harzen und Verstärkungsfasern hergestellt ist, insbesondere Glasfasern, Kohlenstofffasern oder jeglichem anderen widerstandsfähigen elastischen Material.

4. Sprungbrett zum Geräteturnen nach Anspruch 1, **dadurch gekennzeichnet, dass** das Betätigungselement von einer Zahnstange mit Rädchen (9) gebildet wird, die eine Schnelleinstellung ermöglicht.

5. Sprungbrett zum Geräteturnen nach Anspruch 1, **dadurch gekennzeichnet, dass** das Betätigungselement von einem Betätigungshebel (12) gebildet wird.

6. Sprungbrett zum Geräteturnen nach Anspruch 1, **dadurch gekennzeichnet, dass** die Federn (4) Halteplatten (18) umfassen, die durch die Langlöcher (15) des Rahmens (2) eingeführt werden.

7. Sprungbrett zum Geräteturnen nach Anspruch 6, **dadurch gekennzeichnet, dass** die Platten (18) der Federn (4) in Vertiefungen (16) des Rahmens (2) gelagert sind.
